# EUROPÄISCHE PATENTSCHRIFT

(11) **EP 2 705 512 B1**
(45) Veröffentlichungstag und Bekanntmachung des Hinweises auf die Patenterteilung: **04.03.2015**
(21) Anmeldenummer: 11730874.2
(22) Anmeldetag: 05.05.2011
(51) Int. Cl.: G09F 17/00, G09F 15/00

(54) **AUFHÄNGEVORRICHTUNG MIT AUSLEGER FÜR FAHNEN**
SUSPENSION DEVICE WITH EXTENSION ARM FOR FLAGS
DISPOSITIF DE SUSPENSION DOTÉ D'UNE FLÈCHE POUR DRAPEAUX

(43) Veröffentlichungstag der Anmeldung: 12.03.2014
(73) Patentinhaber: Aluart AG, 6025 Neudorf (CH)
(72) Erfinder: BANDLI, Curdegn, CH-7433 Donat (CH); FREI, Remo, CH-7000 Chur (CH)
(74) Vertreter: Sutter, Kurt
(86) Internationale Anmeldenummer: PCT/CH2011/000104
(87) Internationale Veröffentlichungsnummer: WO 2012/149657

(56) Entgegenhaltungen:
- EP-A1- 0 576 308
- WO-A2-2006/094150
- DE-U1- 20 117 928

## Beschreibung

### Gebiet der Erfindung

Die Erfindung betrifft eine Aufhängevorrichtung mit Ausleger für Fahnen sowie einen Fahnenmast mit einer derartigen Aufhängevorrichtung.

### Hintergrund

EP 0576308 A beschreibt einen Fahnenmast mit einem Ausleger. Die Fahne ist über zwei Seile hissbar befestigt, die sich vom Ausleger zu einer Haltvorrichtung in Form eines Kederprofils erstrecken. Im Kederprofil ist der Keder, d.h. der verdicke Rand der Fahne, gehalten. Bei dieser Ausgestaltung hängt die Fahne dauernd an den Seilen. Wenn die Seile reissen, fällt die Fahne zu Boden.

### Darstellung der Erfindung

Es stellt sich die Aufgabe, die Sicherheit einer derartigen Anordnung zu verbessern. Diese Aufgabe wird von der Aufhängevorrichtung gemäss Anspruch 1 gelöst.

Demgemäss ist im Ausleger ein Lager vorgesehen, das derart ausgestaltet ist, dass die gehisste Haltevorrichtung (z.B. in Form eines Kederprofils) durch Zug an der Seilanordnung von einer ersten zu einer zweiten Position entlang einer Verschlussrichtung bewegt werden kann. Weiter besitzt die Aufhängevorrichtung ein Auflager, mit dem die Haltevorrichtung in der zweiten, nicht aber in der ersten Position gegen die Schwerkraft abgestützt wird. Diese Komponenten sind derart angeordnet, dass die Haltevorrichtung mittels der Seilanordnung in der ersten Position gehisst und abgesenkt werden kann, nicht aber in der zweiten Position.

Die Verschlussrichtung ist vorzugsweise horizontal, sie kann aber auch geneigt zur Horizontalen verlaufen.

Somit kann die gehisste Haltevorrichtung durch Zug an der Seilanordnung in die zweite Position gebracht werden, wo das Gewicht der Fahne und der Haltevorrichtung vom Auflager übernommen wird, so dass die Seilanordnung entlastet werden kann. Dadurch werden gegenüber bekannten Lösungen, wo Wind und Wetter ständig Bewegungen auf die gespannte Seilanordnung ausüben, die Alterungsprozesse an der Seilanordnung verlangsamt. Darüber hinaus kann die Fahne, wenn sie sich in der zweiten Position befindet, auch bei einem Reissen der Seilanordnung nicht herunterfallen.

Vorteilhaft weist das Lager einen entlang der Verschlussrichtung am Ausleger verfahrbaren Schlitten auf, der die Haltevorrichtung in gehisstem Zustand aufnimmt. Im gehissten Zustand ist die Haltevorrichtung entlang der Verschlussrichtung gegenüber dem Schlitten gehalten, d.h. sie wird beim Überführen von der ersten in die zweite Position relativ zum Schlitten nicht wesentlich bewegt, vielmehr fährt der Schlitten mit ihr mit. Vorzugsweise erfolgt das Halten der gehissten Haltevorrichtung im Schlitten in Verschlussrichtung über einen Formschluss, indem mindestens ein Vorsprung der Halterung in eine vertikal verlaufende Ausnehmung am Schlitten eingreift (alternativ kann die Ausnehmung an der Halterung angeordnet sein und der Vorsprung am Schlitten).

Die Aufhängevorrichtung kann weiter mit mindestens einem Riegel ausgestattet werden, der eine erste, abgesenkte und eine zweite, angehobene Stellung besitzt. Er ist so angeordnet, dass er von der Haltevorrichtung beim Hissen beaufschlagt und von der ersten in die zweite Stellung übergebracht wird. Wenn sich der Riegel in der ersten, abgesenkten Stellung befindet, verriegelt er den Schlitten im Ausleger gegen den Zug der Seilanordnung. Wenn er beim Hissen in die zweite Stellung angehoben wird, gibt er den Schlitten frei, so dass dieser von der Seilanordnung ruckartig in seine zweite Position übergeführt werden kann.

Durch Verwendung von mindestens zwei Riegeln dieser Art, welche in Verschlussrichtung (d.h. in Richtung parallel zum Ausleger) voneinander beabstandet sind, kann sichergestellt werden, dass der Schlitten erst dann freigegeben wird, wenn die Haltevorrichtung sich in ihrer vollständig gehissten, horizontalen Position befindet. Solange sie noch schräg hängt, vermag sie nicht beide Riegel auszulösen.

In einer besonders vorteilhaften Ausführung besitzt die Aufhängevorrichtung eine Federvorrichtung und einen Einrastmechanismus. Die Federvorrichtung übt auf die sich in der zweiten Position befindliche Halterung eine Kraft aus, welche diese in die erste Position zu drängen sucht. Der Einrastmechanismus hält die Haltevorrichtung gegen die Kraft der Federvorrichtung in der ersten Position. Er ist so ausgestaltet, dass die Haltevorrichtung durch einen ersten Zug an der Seilanordnung in den Einrastmechanismus eingerastet werden kann. Durch einen zweiten Zug an der Seilanordnung kann die im Einrastmechanismus eingerastete Haltevorrichtung wieder freigegeben werden, so dass sie von der Federvorrichtung zurück in die zweite Position gebracht wird. Entsprechende Einrastmechanismen, welche z.B. aus Kugelschreibern oder dergleichen bekannt sind, kennt der Fachmann.

Ist die Aufhängevorrichtung mit einem Schlitten wie oben beschrieben ausgestattet, so wirken die Federvorrichtung und der Einrastmechanismus vorteilhaft über den Schlitten auf die Haltevorrichtung.

Die Erfindung betrifft auch einen Fahnenmast mit einer Aufhängevorrichtung dieser Art. Die Aufhängevorrichtung kann jedoch auch ohne Mast eingesetzt werden, z.B. an einer Hausmauer.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1 einen Fahnenmast mit der Fahne in nicht gehisster Stellung,
Fig. 2 den Fahnenmast von Fig. 1 mit der Fahne in fast gehisster Stellung,
Fig. 3 den Fahnenmast von Fig. 1 mit der Fahne in vollständig gehisster, eingerasteter Stellung,
Fig. 4 eine Illustration der Situation mit schräg gehisster Fahne,
Fig. 5 einen Schnitt durch eine Ausführung der Aufhängevorrichtung mit gehisster Fahne,
Fig. 6 die Seitenansicht des Labyrinths eines Einrastmechanismus,
Fig. 7 die beiden seitlichen Führungsplatten des Einrastmechanismus,
Fig. 8 den am Schlitten angeordneten Läufer des Einrastmechanismus,
Fig. 9 eine erste Ansicht einer Aufhängvorrichtung mit teleskopischem Ausleger und
Fig. 10 eine zweite Ansicht einer Aufhängevorrichtung mit teleskopischem Ausleger.

### Wege zur Ausführung der Erfindung

### Definitionen:

"Keder" bezeichnet eine Verdickung im Rand der Fahne.

Ein "Kederprofil" ist ein Profil, welches einen Innenraum sowie einen Schlitz aufweist, und das dazu geeignet ist, im Innenraum den Keder einer Fahne zugfest aufzunehmen, während das Fahnentuch durch den Schlitz nach aussen geführt ist.

Ein "Ausleger" ist ein in der Regel zur im Wesentlichen horizontalen oder ungefähr horizontalen Montage vorgesehen Bauteil, an welchem die Fahne aufgehängt ist. Der Ausleger ist üblicherweise am oberen Endbereich eines Fahnenmasts angeordnet, er kann jedoch auch an anderen Objekten, wie z.B. einer Strassenlaterne oder einer Hauswand, befestigt sein.

### Beschreibung:

Fig. 1 - 3 zeigen einen Fahnenmast mit dem eigentlichen, vertikal verlaufenden Mast 1, an dessen oberem Endbereich eine Aufhängevorrichtung 2 für eine Fahne 3 angebracht ist.

Die Aufnahmevorrichtung 2 umfasst einen horizontal verlaufenden, fest angeordneten Ausleger 4. Am Ausleger 4 ist ein Schlitten 5 befestigt, der horizontal gegenüber dem Ausleger 4 bewegt werden kann, vertikal aber vom Ausleger 4 über in Fig. 1 - 3 nicht gezeigte Haltemittel gehalten wird. Am Ausleger 4 bzw. Schlitten 5 ist eine Haltevorrichtung 6 aufgehängt, an welcher die Fahne 3 befestigt ist.

Eine Seilanordnung 7, 8, 9a, 9b dient dazu, die Haltevorrichtung 6 am Ausleger 4 bzw. Schlitten 5 aufzuhängen. Sie ist von dem in Fig. 1 rechten Ende her in den Ausleger eingeführt und an diesem nach unten zur Haltevorrichtung 6 hin abgelenkt. Sie umfasst zwei Seile, welche am unteren Ende eines vertikal im oder am Mast 1 verlaufenden Abschnitts 7 miteinander verbunden sind. Am oberen Ende des Abschnitts 7 gehen diese Seile an einer ersten Umlenkrolle 10 in einen horizontalen Abschnitt 8 über und werden zu einer zweiten bzw. einer dritten Umlenkrolle 11, 12 geführt. Die erste Umlenkrolle ist im oberen Endbereich des Masts 1 angeordnet, die zweite und die dritte Umlenkrolle 11, 12 sind am Schlitten 5 montiert. An der zweiten Umlenkrolle 11 werden die beiden Seile getrennt, und ein Erstes davon verläuft von der zweiten Umlenkrolle 11 über einen Abschnitt 9a direkt zur Haltevorrichtung 6. Das zweite Seil läuft von der zweiten Unlenkrolle 11 horizontal weiter zur dritten Umlenkrolle 12 und von dort über einen vertikalen Abschnitt 9b ebenfalls zur Haltevorrichtung 6. Somit ist die Haltevorrichtung 6 an zwei voneinander beabstandeten Stellen an zwei Seilen aufgehängt. Indem die beiden Seile an ihren der Haltevorrichtung gegenüber liegenden Enden miteinander verbunden sind, kann sichergestellt werden, dass beide Seile ungefähr die gleiche Zugkraft auf die Haltevorrichtung 6 ausüben.

Zieht der Benutzer am Abschnitt 7 der Seilanordnung, wird die Fahne gehisst. Dabei übt die Seilanordnung über die zweite und dritte Umlenkrolle 11 bzw. 12 eine horizontale, gegen den Mast 1 gerichtete Kraft auf den Schlitten 5 aus. Gegen diese Kraft wird der Schlitten 5 jedoch von vorzugsweise mindestens zwei Riegeln 14 gehalten. Jeder Riegel 14 ist schwenkbar in einem Schwenklager 15 am Schlitten 5 gehalten. Ein längerer Abschnitt 14a des Riegels 14 erstreckt sich vom Schwenklager 15 schräg nach unten, während ein kürzerer Abschnitt 14b an einen Absatz 16 des Auslegers 4 oberhalb des Schlittens 5 ansteht und so den Schlitten 5 gegen die horizontale Kraft der Seilanordnung arretiert.

Beim Hissen der Fahne 3 fährt die Haltevorrichtung 6, wie in Fig. 2 dargestellt, von unten in den Schlitten 5 ein. Dabei werden seitliche Vorsprünge 18 der Haltevorrichtung 6 in vertikal verlaufende Ausnehmungen 19 am Schlitten 5 eingeführt, so dass die Haltevorrichtung 6 in Verschlussrichtung im Schlitten 5 über einen (horizontalen) Formschluss gehalten ist.

Beim Hissen schlägt die Haltevorrichtung 6 gegen die längeren, unteren Abschnitte 14a der Riegel an und hebt diese aus ihrer ersten, abgesenkten Stellung langsam zu einer zweiten, angehobenen Stellung. Dabei geben die oberen Abschnitte 14b der Riegel 14 den jeweiligen Absatz 16 zu einem bestimmten Zeitpunkt frei, worauf sich der Schlitten 5 zusammen mit der Haltevorrichtung 6 aus der in Fig. 2 gezeigten ersten Stellung entlang einer horizontalen Verschlussrichtung 20 in die in Fig. 3 gezeigte zweite Stellung. Dabei kommt die Haltevorrichtung 6 auf einem oder mehreren Auflagern 21 zu liegen, von denen in Fig. 3 eines symbolisch dargestellt ist, die Auflager 21 nehmen das Gewicht der Haltevorrichtung 6 auf. Sie sind vorzugsweise am Ausleger 4 befestigt. Beispielsweise können sie so seitlich der Haltevorrichtung 6 angeordnet sein, dass sie eine horizontale Fläche bilden, auf welche die Vorsprünge 18 beim Verfahren aus der ersten Stellung (Fig. 2) in die zweite Stellung (Fig. 3) auffahren, so dass die Vorsprünge 18 in der zweiten Stellung auf den Auflagern 21 aufliegen.

Wie aus Fig. 1 - 3 ersichtlich, sind an der Aufhängevorrichtung weiter eine Federvorrichtung, z.B. mindestens eine Zugfeder 23, sowie ein Einrastmechanismus 24 vorgesehen. Die Federvorrichtung bzw. die Zugfeder 23 erstreckt sich zwischen dem Ausleger 4 und dem Schlitten und wird gespannt, wenn der Schlitten 5 und die Haltevorrichtung 6 von der ersten in die zweite Position übergehen. Somit übt die Federvorrichtung auf die sich in der zweiten Position befindliche Haltevorrichtung 6 und den Schlitten 5 eine Kraft hin zur ersten Position aus. Gegen diese Kraft werden die Haltevorrichtung 6 und der Schlitten 5 jedoch vom Einrastmechanismus 24 gehalten. Dieser Einrastmechanismus, dessen Aufbau im Folgenden noch genauer beschrieben wird, ist so ausgestaltet, dass die Haltevorrichtung 6 und der Schlitten 5 durch einen ersten Zug an der Seilanordnung in ihm eingerastet werden können und durch einen darauf folgenden, zweiten Zug wieder fregegeben werden.

Die Funktion der Vorrichtung ist also derart, dass der Benutzer zum Hissen der Fahne wie üblich an der Seilanordnung zieht, so dass die Fahne 3 mit der Haltevorrichtung 6 angehoben wird und in den Schlitten 5 einfährt. Sobald alle der Riegel 14 den Schlitten 5 freigeben, bewegt sich dieser ruckartig von der ersten in die zweite Stellung und rastet im Einrastmechanismus 24 ein. Die in der Seilanordnung aufgebaute elastische Zugspannung stellt dabei sicher, dass die Bewegung in die zweite Stellung vollständig ausgeführt wird, selbst wenn der Benutzer in mitten der Bewegung das Seil loslassen sollte. Um die ruckartige Bewegung des Schlittens 5 abzubremsen, sollte an geeigneter Stellung ein gedämpfter Anschlag vorgesehen sein.

Nun ist die Fahne gegen Zug durch die Auflager 21 gesichert. Will der Benutzer die Fahne wieder absenken, zieht er nochmals kurz an der Seilanordnung, so dass der Einrastmechanismus 24 die Haltevorrichtung 6 und den Schlitten 5 wieder freigibt, worauf sich diese durch die Kraft der Federvorrichtung 23 wieder zurück in ihre erste Position bewegen, so dass die Haltevorrichtung 6 nicht mehr auf den Auflagern 21 aufliegt. Nun kann die Haltevorrichtung 6 mit der Fahne 3 an der Seilanordnung abgesenkt werden.

Im Folgenden werden noch einige spezielle Aspekte der Vorrichtung beschrieben.

### Riegel:

Die Riegel 14 sind so ausgestaltet, dass beide betätigt werden müssen, bevor der Schlitten 5 freigegeben wird. Dies hat den im Folgenden anhand von Fig. 4 illustrierten Vorteil.

Insbesondere wenn die Abschnitte 9a, 9b der Seilanordnung (in Fig. 4 nicht dargestellt) nicht symmetrisch an der Fahne bzw. an der Haltevorrichtung 6 befestigt sind, kann die Haltevorrichtung 6 beim Hissen etwas schräg hängen. Somit wird sie zunächst nur einen der Riegel 24 anheben. Erst wenn sie vollständig in ihre horizontale Stellung angehoben ist, gibt sie beide Riegel frei, so dass der Schlitten 5 (in Fig. 4 vereinfacht dargestellt) in die zweite Position übergeführt wird.

### Aufhängevorrichtung:

Der Ausleger, der Schlitten sowie die Haltevorrichtung sind in Fig. 1 - 3 nur schematisch dargestellt. Vorzugweise sind sie aus Profilkörpern aufgebaut, insbesondere aus Metallprofilen. Eine mögliche Ausgestaltung ist in Fig. 5 dargestellt. Wie daraus ersichtlich, bildet Ausleger 4 vorteilhaft ein Profil, welches seitlich und von oben den Schlitten 5 sowie die (gehisste) Haltevorrichtung 6 umgibt. Schlitten 5 ist ebenfalls als nach unten offenes U-Profil ausgeführt. Seitlich am Schlitten 5 sind zwei Rollen 24 an einer sich durch den Schlitten 5 erstreckenden Achse 25 angeordnet. Diese Rollen 24 laufen auf zwei Absätzen 26, welche den Innenseiten des Auslegers 4 entlang verlaufen. Auf den Rollen 24 ist der Schlitten 5 im Ausleger 4 verfahrbar gelagert. Haltevorrichtung 6 ist als Kederprofil ausgestaltet, in welchem der Keder 28 der Fahne 3 gehalten wird.

### Rastmechanismus:

Der in Fig. 1 - 3 nur schematisch dargestellte Rastmechanismus ist in einem Ausführungsbeispiel in Fig. 6 - 8 näher dargestellt. Er umfasst zwei Führungsplatten und einen Läufer 31.

Die Führungsplatten 30 sind fest am Ausleger 4 oder am Mast angeordnet. In der zweiten Position der Haltevorrichtung 6 bzw. des Schlittens 5 befindet sich der Läufer 31 zwischen den beiden Führungsplatten 30.

Der Läufer 31 ist über eine horizontal angeordnete Achse 32 schwenkbar am Schlitten 5 befestigt und hält einen Führungsstift 33, dessen beide Enden in je ein Labyrinth 35 in den Führungsplatten 30 eingreifen.

Die Form des Labyrinths 35 ist am besten aus Fig. 6 ersichtlich, in der mit einer gestrichelten Linie der Verlauf des Führungsstifts 33 beim Ein- und Ausrasten dargestellt ist. Wie ersichtlich, fährt der Führungsstift 33 beim Bewegen des Schlittens 5 in die zweite Position in das Labyrinth 35 ein. Dabei durchläuft er vorteilhaft einen geraden Pfad 38. Durch Reibschluss wird verhindert, dass der Führungsstift 33 dabei gegen unten zur Flanke 39 hin fällt. Der Reibschluss wird in der Ausführung nach Fig. 8 durch Seitenarme 36 erreicht, welche am Schlitten 5 reiben. Sollte der Führungsstift 33 dennoch nach unten fallen, so wird er aufgrund der Schlittengeschwindigkeit auf eine Auffangflanke 40 auftreffen, welche ihn wieder nach oben führt. Sodann läuft der Führungsstift 33 über eine erste Umlenkflanke 41 und nach dem Loslassen der Seilanordnung in eine Ausnehmung 42, wo er gehalten wird. Nun befindet sich der Schlitten 5 in der zweiten Position. Wird wieder am Seil gezogen, trifft der Führungsstift 33 auf eine zweite Umlenkflanke 43 und, wenn der Benutzer die Kraft auf die Seilanordnung wieder reduziert, auf die Flanke 39, wo er wieder nach oben geführt wird, worauf er das Labyrinth 35 verlässt.

Wie erwähnt, ist es von Vorteil, wenn der Läufer 31 mit Reibschluss an den Schlitten 5 gekoppelt ist, und zwar selbsthemmend, d.h. derart, dass der Läufer 31 unter seinem eigenen Gewicht nicht um die Achse 32 schwenkt. Dadurch wird, wie oben beschrieben, die Einrastbewegung zuverlässiger. Weiter funktioniert der Einrasmechanismus auch dann, wenn er z.B. zu Test- oder Inspektionszwecken über Kopf betätigt wird, d.h. wenn der Ausleger 4 sich unterhalb des Schlittens 5 befindet.

### Seilführung:

Wie in Fig. 1 gestrichelt eingezeichnet, sind die beiden Seile der Seilanordnung vorzugsweise über eine Hilfsrolle 45 miteinander verbunden. Die Hilfsrolle 45 ist über einen Verdriller 46 mit einem Zugseil 47 verbunden. Der Verdriller erlaubt es, Drehbewegungen zwischen dem Zugseil 47 und dem Hilfsrolle 45 aufzunehmen, so dass die Seile der Seilanordnung sich nicht verwickeln können. Der Benutzer bedient das Zugseil 47.

### Teleskopische Ausführung:

Vorzugsweise ist die Haltevorrichtung 6 teleskopisch ausgestaltet, wie dies in Fig. 9 und 10 dargestellt ist, so dass sie der Grösse der jeweiligen Fahne 3 angepasst werden können. Hierzu weist die Haltevorrichtung 6 mehrere teleskopisch ausfahrbare, gegeneinander feststellbare Segmente 6a, 6b, 6c auf. In Fig. 9 ist Haltevorrichtung kürzer ausgestaltet als in Fig. 10, so dass sie der Grösse der jeweiligen Fahne 3 angepasst ist.

Optional kann auch der Ausleger 4 teleskopisch ausgestaltet sein. In diesem Falle weist auch der Ausleger 4 mehrere teleskopisch ausfahrbare, gegeneinander feststellbare Segmente 4a, 4b, 4c auf.

### Bemerkungen:

Zusammenfassend besitzt die Aufhängevorrichtung für die Fahne 3 also einen Ausleger 4, an welchem horizontal verfahrbar ein Schlitten 5 angeordnet ist. Am Schlitten 5 ist über eine Seilanordnung 7, 8, 9 eine Haltevorrichtung 6 für die Fahne hissbar befestigt. Wird die Haltevorrichtung 6 hochgezogen, so fährt sie in den Schlitten 5 ein. Der Schlitten 5 wird durch die Riegel 14 freigegeben, bewegt sich sodann gegen die Kraft der Federanordnung zum Mast 1 hin und wird arretiert. Nun ruht er auf der Auflage 21, die sein Gewicht aufnimmt und die Seilanordnung entlastet. Soll die Fahne 3 wieder abgesenkt werden, zieht der Benutzer nochmals kurz an der Seilanordnung, worauf der Schlitten 5 freigegeben wird und aufgrund der Kraft der Federanordnung 23 in seine Ursprungsposition zurückfährt, von wo die Haltevorrichtung 6 mit der Fahne 3 wieder abgesenkt werden kann.

Zu beachten ist, dass die oben beschriebenen Ausführungsbeispiele nicht die einzigen Möglichkeiten für eine Realisierung der Erfindung sind.

Die Federvorrichtung 23 kann beispielsweise auch als Kompressionsfeder ausgeführt sein, z.B. zwischen dem Schlitten 5 und dem Mast 1.

Der Schlitten 5 kann grundsätzlich auch entfallen und die Haltevorrichtung 6 kann direkt im Ausleger 4 gleiten. Vorzugsweise ist als Lager jedoch der Schlitten 5 vorgesehen.

Während in der vorliegenden Anmeldung bevorzugte Ausführungen der Erfindung beschrieben sind, ist klar darauf hinzuweisen, dass die Erfindung nicht auf diese beschränkt ist und in auch anderer Weise innerhalb des Umfangs der folgenden Ansprüche ausgeführt werden kann.

## Patentansprüche

1. Aufhängevorrichtung für Fahnen mit
einem Ausleger (4),
einer Haltevorrichtung (6) zum Halten einer Fahne,
einer Seilanordnung (7, 8, 9a, 9b), über welche die Haltevorrichtung (6) hissbar aufgehängt ist,
**dadurch gekennzeichnet, dass** im Ausleger (4) ein Lager vorgesehen ist, in welchem die Haltevorrichtung (6) in gehisstem Zustand durch Zug an der Seilanordnung (7, 8, 9a, 9b) von einer ersten und zu einer zweiten Position entlang einer Verschlussrichtung (20) bewegbar ist, und dass die Aufhängevorrichtung weiter ein Auflager (21) aufweist, in welchem die Haltevorrichtung (6) in der zweiten, nicht aber in der ersten Position gegen Schwerkraft abgestützt ist, derart, dass die Haltevorrichtung (6) mit der Seilanordnung (7, 8, 9a, 9b) in er ersten, nicht aber in der zweiten Position absenkbar und hissbar ist.

2. Aufhängevorrichtung nach Anspruch 1, wobei das Lager einen entlang der Verschlussrichtung am Ausleger (4) verfahrbaren Schlitten (5) aufweist, welcher die gehisste Haltevorrichtung (6) aufnimmt, wobei die gehisste Haltevorrichtung (6) entlang der Verschlussrichtung gegenüber dem Schlitten (5) gehalten ist.

3. Aufhängevorrichtung nach Anspruch 2, wobei die gehisste Haltevorrichtung (6) im Schlitten (5) in Verschlussrichtung über einen Formschluss gehalten ist.

4. Aufhängevorrichtung nach Anspruch 3, wobei an der Haltevorrichtung (6) mindestens ein Vorsprung (18) angeordnet ist, der beim Hissen in eine vertikal verlaufende Ausnehmung (19) am Schlitten (5) einführbar ist, und insbesondere wobei der Vorsprung (18) in der zweiten Position der Haltevorrichtung (6) auf dem Auflager (21) aufliegt.

5. Aufhängevorrichtung nach einem der Ansprüche 2 bis 4 weiter umfassend mindestens einen Riegel (14), der eine erste, abgesenkte und eine zweite, angehobene Stellung besitzt und der von der Haltevorrichtung (6) beim Hissen beaufschlagbar und von der ersten in die zweite Stellung bringbar ist, und wobei der Riegel (14) in der ersten Stellung den Schlitten (5) im Ausleger (4) gegen den Zug der Seilanordnung (7, 8, 9a, 9b) hält und in der zweiten Stellung den Schlitten (5) im Ausleger (4) freigibt.

6. Aufhängevorrichtung nach Anspruch 5, wobei die Aufhängevorrichtung mindestens zwei Riegel (14) aufweist, welche in Verschlussrichtung (20) voneinander beanstandet sind.

7. Aufhängevorrichtung nach einem der vorangehenden Ansprüche mit einer Federvorrichtung (23) und einem Einrastmechanismus (24), wobei die Federvorrichtung (23) auf die sich in der zweiten Position befindliche Haltevorrichtung (6) eine Kraft hin zur ersten Position ausübt und der Einrastmechanismus die Haltevorrichtung (6) gegen die Kraft der Federvorrichtung (23) in der ersten Position hält, wobei durch einen ersten Zug an der Seilanordnung (7, 8, 9a, 9b) die Haltevorrichtung (6) in den Einrastmechanismus (24) einrastbar ist und durch einen zweiten Zug an der Seilanordnung (7, 8, 9a, 9b) die im Einrastmechanismus (24) eingerastete Haltevorrichtung (6) wieder freigebbar ist.

8. Aufhängevorrichtung nach einem der Ansprüche 2 bis 6 und nach Anspruch 7, wobei die Federvorrichtung (23) und der Einrastmechanismus (24) über den Schlitten (5) auf die Haltevorrichtung (6) wirken.

9. Aufhängevorrichtung nach einem der vorangehenden Ansprüche, wobei die Haltevorrichtung (6) ein Kederprofil zur Aufnahme eines Keders der Fahne bildet.

10. Aufhängevorrichtung nach einem der vorangehenden Ansprüche, wobei die Seilanordnung (7, 8, 9a, 9b) zwei voneinander beabstandete Seile umfasst, an welchen die Haltevorrichtung (6) aufgehängt ist.

11. Aufhängevorrichtung nach einem der vorangehenden Ansprüche, wobei die Seilanordnung (7, 8, 9a, 9b) von einem ersten Ende her in den Ausleger (4) eingeführt ist und am Ausleger (4) nach unten zur Haltevorrichtung (6) hin abgelenkt ist.

12. Aufhängevorrichtung nach den Ansprüchen 2 und 11, wobei am Schlitten (5) mindestens eine Umlenkrolle (11, 12) angeordnet ist, an welcher die Seilanordnung (7, 8, 9a, 9b) nach unten zur Haltevorrichtung (6) hin abgelenkt ist.

13. Aufhängevorrichtung nach einem der vorangehenden Ansprüche, wobei die Haltevorrichtung (6) mehrere teleskopisch ausfahrbare Segmente (6a, 6b, 6c) aufweist.

14. Fahnenmast mit einer Aufhängevorrichtung nach einem der vorangehenden Ansprüche.

## Claims

1. Suspension device for flags with
an extension arm (4),
a holding device (6) for holding a flag,
a rope arrangement (7, 8, 9a, 9b), over which the holding device (6) is suspended in a hoistable way,
**characterized in that** a bearing is provided in the extension arm (4), in which the holding device (6) is movable in a hoisted state from a first to a second position along a locking direction (20) by pulling the rope arrangement (7, 8, 9a, 9b), and **in that** the suspension device has furthermore a support (21), in which the holding device (6) is supported in the second but not in the first position with respect to gravity, in such a way that the holding arrangement (6) can be hoisted and lowered together with the rope arrangement (7, 8, 9a, 9b) in the first but not in the second position.

2. Suspension device according to claim 1,
wherein the bearing has a carriage (5) which is shiftable on the extension arm (4) along the locking direction, wherein the carriage receives the hoisted holding device (6), wherein the hoisted holding device (6) is supported along the locking direction with respect to the carriage (5).

3. Suspension device according to claim 2,
wherein the hoisted holding device (6) is supported in locking direction via a positive fit in the carriage (5).

4. Suspension device according to claim 3,
wherein at least a protrusion (18) is arranged on the holding device (6), which is insertable into a vertical cavity (19) on the carriage (5) during hoisting, and particularly wherein the protrusion (18) lies on the support (21) in the second position of the holding device (6).

5. Suspension device according to one of the claims 2 to 4, further comprising at least a latch (14) having a first lowered and a second lifted position and which can be impinged by the holding device (6) during hoisting and which can be transferred from the first into the second position, and wherein the latch (14) holds the carriage (5) in the extension arm (4) against the pull of the rope arrangement (7, 8, 9a, 9b) in the first position and releases the carriage (5) in the extension arm (4) in the second position.

6. Suspension device according to claim 5,
wherein the suspension device has at least two latches (14) which are spaced from one another in locking direction (20).

7. Suspension device according to one of the preceding claims, with a spring device (23) and an engagement mechanism (24), wherein the spring device (23) exerts a force, directed towards the first position, on the holding device (6) arranged in the second position and the engagement mechanism holds the holding device (6) in the first position against the force of the spring device (23), wherein the holding device (6) can be engaged in the engagement mechanism (24) by a first pull of the rope arrangement (7, 8, 9a, 9b) and the holding device (6) engaged in the engagement mechanism (24) can be released again by a second pull of the rope arrangement (7, 8, 9a, 9b).

8. Suspension device according to one of the claims 2 to 6 and claim 7, wherein the spring device (23) and the engagement mechanism (24) act on the holding device via the carriage (5).

9. Suspension device according to one of the preceding claims, wherein the holding device (6) forms a welt profile for receiving a welt of the flag.

10. Suspension device according to one of the preceding claims, wherein the rope arrangement (7, 8, 9a, 9b) comprises two ropes spaced from one another, on which the holding device (6) is suspended.

11. Suspension device according to one of the preceding claims, wherein the rope arrangement (7, 8,9a, 9b) is inserted into the extension arm (4) from a first end and is deflected downwards towards the holding device (6).

12. Suspension device according to claims 2 and 11, wherein at least a deflection roller (11, 12) is arranged on the carriage (5), onto which the rope arrangement (7, 8, 9a, 9b) is deflected downwards towards the holding device (6).

13. Suspension device according to one of the preceding claims, wherein the holding device (6) has a plurality of telescopic segments (6a, 6b, 6c).

14. Flag mast with a suspension device according to one of the preceding claims.

## Revendications

1. Dispositif de suspension pour des drapeaux avec
un bras d'extension (4),
un dispositif de support (6) pour supporter un drapeau,
un arrangement à cordes (7, 8,9a, 9b), sur lequel le dispositif de support (6) est suspendu de manière à pouvoir être hissé,
**caractérisé en ce qu'**un palier est prévu dans le bras d'extension (4), dans lequel le dispositif de support (6) peut être déplacé, en état hissé, d'une première dans une deuxième position le long d'une direction de fermeture (20) en tirant l'arrangement de cordes (7, 8, 9a, 9b), et **en ce que** le dispositif de suspension a en outre un support (21), dans lequel le dispositif de support (6) est supporté dans la deuxième mais pas dans la première position par rapport à la gravité de sorte que l'arrangement de support (6) puisse être hissé et abaissé ensemble à l'arrangement de cordes (7, 8,9a, 9b) dans la première mais pas dans la deuxième position.

2. Dispositif de suspension selon la revendication 1, le palier ayant un charriot (5) déplaçable sur le bras d'extension (4) le long de la direction de fermeture, le charriot recevant le dispositif de support hissé (6), le dispositif de support hissé (6) étant supporté le long de la direction de fermeture par rapport au charriot (5).

3. Dispositif de suspension selon la revendication 2, le dispositif de support hissé (6) étant supporté dans la direction de fermeture par un engagement positif dans le charriot (5).

4. Dispositif de suspension selon la revendication 3, au moins une protubérance (18) étant arrangée sur le dispositif de support (6), étant insérable dans une cavité verticale (19) sur le charriot (5) pendant le hissage, et particulièrement la protubérance (18) étant située sur le support (21) dans la deuxième position du dispositif de support (6).

5. Dispositif de suspension selon l'une des revendications 2 à 4, en outre comprenant au moins un pêne (14) ayant une première position abaissée et une deuxième position levée et pouvant être actionné par le dispositif de support (6) pendant le hissage et pouvant être transféré de la première dans la deuxième position, et le pêne (14) supportant le charriot (5) dans le bras d'extension (4) contre le tirage de l'arrangement de cordes (7, 8, 9a, 9b) dans la première position et libérant le charriot (5) dans le bras d'extension (4) dans la deuxième position.

6. Dispositif de suspension selon la revendication 5, le dispositif de suspension ayant au moins deux pênes (14) écartés l'un par rapport à l'autre dans la direction de fermeture (20).

7. Dispositif de suspension selon l'une des revendications précédentes, avec un dispositif de ressort (23) et un mécanisme d'arrêt (24), le dispositif de ressort (23) exerçant une force, dirigée vers le première position, sur le dispositif de support (6) arrangé dans la deuxième position et le mécanisme d'arrêt supportant le dispositif de support (6) contre la force du dispositif de ressort (23) dans la première position, le dispositif de support (6) pouvant être arrêté dans le mécanisme d'arrêt (24) par un premier tirage à l'arrangement de cordes (7, 8, 9a, 9b) et le dispositif de support (6) arrêté dans le mécanisme d'arrêt (24) pouvant être libéré de nouveau par un deuxième tirage de l'arrangement de cordes (7, 8, 9a, 9b).

8. Dispositif de suspension selon l'une des revendications 2 à 6 et la revendication 7, le dispositif de ressort (23) et le mécanisme d'arrêt (24) actionnant sur le dispositif de support par le charriot (5).

9. Dispositif de suspension selon l'une des revendications précédentes, le dispositif de support (6) formant un profilé de bordure pour recevoir un bourrelet du drapeau.

10. Dispositif de suspension selon l'une des revendications précédentes, l'arrangement de cordes (7, 8, 9a, 9b) comprenant deux cordes écartées l'une par rapport à l'autre, auxquelles le dispositif de support (6) est suspendu.

11. Dispositif de suspension selon l'une des revendications précédentes, l'arrangement de cordes (7, 89a, 9b) étant inséré dans le bras d'extension (4) à partir d'une première extrémité et étant dévié en bas vers le dispositif de support (6).

12. Dispositif de suspension selon les revendications 2 et 11, au moins un rouleau de déviation (11, 12) étant arrangé sur le charriot (5), sur lequel l'arrangement de cordes (7, 8, 9a, 9b) est dévié en bas vers le dispositif de support (6).

13. Dispositif de suspension selon les revendications précédentes, le dispositif de support (6) ayant une pluralité de segments télescopiques (6a, 6b, 6c).

14. Mât de drapeau avec un dispositif de suspension selon l'une des revendications précédentes.
